# EUROPÄISCHE PATENTSCHRIFT

(11) **EP 3 686 381 B1**
(45) Veröffentlichungstag und Bekanntmachung des Hinweises auf die Patenterteilung: **12.11.2025**
(21) Anmeldenummer: 20152250.5
(22) Anmeldetag: 16.01.2020
(51) Int. Cl.: E05B 1/00, E05B 47/00, E05B 65/00, G07C 9/00, E05B 47/06

(54) **STEUERUNGSEINHEIT FÜR EIN ELEKTRONISCHES SCHLOSS UND ELEKTRONISCHES SCHLOSS**
ELECTRONIC LOCK CONTROL UNIT AND ELECTRONIC LOCK
UNITÉ DE COMMANDE POUR UNE SERRURE ÉLECTRONIQUE ET SERRURE ÉLECTRONIQUE

(30) Priorität: 22.01.2019 DE 202019100338 U
(43) Veröffentlichungstag der Anmeldung: 29.07.2020
(73) Patentinhaber: Burg-Wächter GmbH & Co. KG, 58540 Meinerzhagen (DE)
(72) Erfinder: LULING, Harald, 58540 Meinerzhagen (DE)
(74) Vertreter: Brinkmann & Partner

(56) Entgegenhaltungen:
- EP-A2- 2 789 776
- WO-A1-2009/135266
- WO-A1-2018/018745
- DE-U1- 20 006 373
- JP-A- 2002 155 644

## Beschreibung

Die Erfindung betrifft einen Tresor mit einem elektronischen Türschloss aufweisend eine Steuerungseinheit, welche zur elektronischen Datenverarbeitung einer benutzerseitig eingebbaren digitalen Kennung ausgebildet ist, aufweisend ein Gehäuse mit wenigstens einer Gehäusewand und ein manuell betätigbares Stellglied zur Steuerung einer mit einer Schließeinrichtung des Schlosses verbundenen Welle, wobei das Stellglied in Abhängigkeit der Gültigkeit der eingegebenen Kennung aktivierbar ausgebildet ist. Ferner betrifft die Erfindung ein elektronisches Schloss mit einer Steuerungseinheit gemäß der Erfindung.

Einen solchen Tresor ist z.B. aus DE 199 28 947 A1 bekannt.

Vorgenannte Steuerungseinheiten dienen in erste Linie der Eingabe und der Verarbeitung einer insbesondere elektronischen Kennung, beispielsweise in Form einer Zahlenfolge. Die eingegebene Kennung wird mit einem Sollwert verglichen. Stimmen Kennung und Sollwert überein, ist die Kennung gültig. Erst bei Vorliegen einer gültigen Kennung wird das Stellglied aktiviert, so dass die mit der Schließeinrichtung verbundene Welle, insbesondere Antriebswelle, mittels des Stellglieds gesteuert werden kann. Durch die Welle wird die Schließeinrichtung zwischen den Stellungen "Offen" und "Geschlossen" bewegt. Eine Schließeinrichtung umfasst dabei meist Riegel, die je nach gewünschter Stellung ein- und ausgefahren werden können.

Die Steuerung der Welle durch das Stellglied kann dabei unmittelbar im Sinne einer mechanischen Bewegungskoppelung erfolgen. Alternativ kann die Steuerung mittelbar erfolgen, indem mittels des Stellglieds ein mit der Welle verbundener Antriebsmotor bestromt wird. In diesem Fall wirkt das Stellglied beispielsweise als elektrischer Schalter, mittels dem der Versorgungsstromkreis des Antriebsmotors unterbrochen oder geschlossen wird.

Steuerungseinheiten mit Stellglied aufweisend eine Handhabe, beispielsweise in Form eines Griffes oder eines Hebels, sind aus dem Stand der Technik gut bekannt. Ein gesonderter druckschriftlicher Nachweis erübrigt sich daher an dieser Stelle.

Diese bekannten Ausgestaltungen sind in meist in Form eines hervorstehenden Türgriffes oder eines Drehgriffes realisiert. Beide Ausgestaltungen sind jedoch anfällig für bestimmte Fehlfunktionen, die einen erhöhten Reparatur und Wartungsaufwand erfordern. Aufgrund der jeweiligen Mechanismen neigen beide Ausgestaltungen dazu, sich zu verkannten und mit der Zeit zu zerkratzen. Weiterhin sind diese Stellglieder oftmals Ansatzpunkte für unberechtigte Manipulationen und Zugriffe an bzw. auf die Schließeinrichtung.

Es ist daher die **Aufgabe** der Erfindung diesbezüglich Abhilfe zu schaffen und insbesondere eine ergonomisch handhabbare und ferner auch gegen unberechtigten Zugriff sichere Steuerungseinheit bereitzustellen.

Zur **Lösung** der Aufgabe wird mit der Erfindung ein eingangs genannter Tresor vorgeschlagen, die sich dadurch auszeichnet, dass das Stellglied eine Handhabe aufweist, die in Nichtgebrauchsstellung wenigstens teilweise, vorzugsweise vollständig, in eine Ausnehmung der Gehäusewand eingelassen ist, wobei die Handhabe um zwei Drehachsen relativ zum Gehäuse verschwenkbar ist.

Die erfindungsgemäße Ausgestaltung ist gegenüber den aus dem Stand der Technik bekannten Ausgestaltungen verklemmsicher ausgebildet. Zum anderen ist die Handhabe gegenüber unbeabsichtigter, schadhafter Einwirkung vergleichsweise gut geschützt. Dies insbesondere deshalb, weil die Handhabe in Nichtgebrauchsstellung nicht über die Gehäusewand hinausragt. Stattdessen ist die Handhabe in das Gehäuse eingelassen. Die Angriffsfläche für Fremdeinwirkung ist damit deutlich reduzierter als die aus dem Stand der Technik bekannten Lösungen. "Eingelassen" im Sinne der Erfindung bedeutet, dass die Außenseite des Gehäuses und die sich daran anschließende Außenseite der Handhabe maximal in einer Ebene liegen. Davon umfasst ist auch, dass sich besagte Außenseite der Handhabe in Relation zu besagter Außenseite des Gehäuses tiefer befindet. Die Nichtgebrauchsstellung der Handhabe definiert gleichzeitig die Stellung "Geschlossen" des Stellglieds. Insgesamt wird damit eine Steuerungseinheit erzielt, die eine höhere Sicherheit gegen unbefugten Zugriff bietet.

Gemäß einem weiteren Merkmal der Erfindung ist vorgesehen, dass die Handhabe um zwei Drehachsen schwenkbar zum Gehäuse angeordnet ist. Vorzugsweise sind die beiden Drehachsen dabei rechtwinklig zueinander ausgerichtet. Dies hat einerseits den Vorteil, dass die Handhabe aus der Nichtgebrauchsstellung in eine Gebrauchsstellung überführbar ist. Zu diesem Zweck ist die Handhabe wenigstens teilweise aus der Ausnehmung heraus verschwenkbar. Die Handhabe ist vorzugsweise als Griff ausgebildet. Bevorzugt weist die Handhabe einen Schwenkabschnitt auf. Der Schwenkabschnitt befindet sich einendseitig der Handhabe. Über den Schwenkabschnitt ist die Handhabe schwenkbeweglich mit dem Gehäuse, insbesondere im Bereich der Ausnehmung, verbunden. Ferner dient der Schwenkabschnitt der Aufnahme der Antriebswelle, welche die Schließeinrichtung mit dem Stellglied verbindet. Hierzu verfügt der Schwenkabschnitt über ein zentrales Loch, vorzugsweise eine Bohrung, in welche die Welle bestimmungsgemäß eingreift. Welle und Schwenkabschnitt sind insofern bestimmungsgemäß koaxial anordenbar bzw. angeordnet. Diese Ausgestaltung dient insbesondere der mechanischen Bewegungskoppelung zwischen Stellglied und Welle. Es sind jedoch auch elektronische Ausgestaltungen denkbar, in denen das Stellglied als elektrischer Schalter zur Bestromung eines Antriebsmotors dient.

Gemäß einem weiteren bevorzugten Merkmal der Erfindung ist vorgesehen, dass der Schwenkabschnitt gehäuseseitig eine Nut und/oder einen Vorsprung aufweist. Vorzugsweise weist das Gehäuse schwenkabschnittseitig ebenfalls eine Nut und/oder einen Vorsprung auf, welche in Nichtgebrauchsstellung in den korrespondierenden Vorsprung und/oder die Nut eingreift. Diese Ausgestaltung dient dem Zweck, die Handhabe in der Nichtgebrauchsstellung auszurichten. Bevorzugt weisen sowohl der Schwenkabschnitt und das Gehäuse abwechselnd korrespondierende Nuten und Vorsprünge auf.

Gemäß einem bevorzugten Merkmal der Erfindung ist vorgesehen, dass die Ausnehmung durch vom Gehäuse bereitgestellte Seitenwände und einen im Wesentlichen quer dazu verlaufenden Boden begrenzt ist. Hierdurch wird einerseits Platz für die Handhabe geschaffen und andererseits in Kombination mit den vorgenannten Merkmalen dafür Sorge getragen, dass die Handhabe in Nichtgebrauchsstellung im Wesentlichen bündig mit der Außenseite des Gehäuses außerhalb der Ausnehmung abschließt. Im Wesentlichen meint in diesem Zusammenhang, dass ein Spalt zwischen Seitenwänden der Ausnehmung und den Seitenwänden der Handhabe belassen bleibt. Es ist dabei insbesondere vorgesehen, dass wenigstens eine Seitenwand wenigstens abschnittsweise mit abgerundeter, vorzugsweise kreisbogenförmiger, insbesondere konkaver, Kontur ausgebildet ist. Hierdurch wird ein Schwenkraum für den Schwenkabschnitt der Handhabe innerhalb der Ausnehmung geschaffen. Es ist in diesem Zusammenhang bevorzugt, dass der Schwenkabschnitt der Handhabe korrespondierend zu der Kontur der Seitenwand wenigstens abschnittsweise mit korrespondierender abgerundeter, vorzugsweise korrespondierender kreisbogenförmiger, insbesondere konvexer, Kontur ausgebildet ist. Durch dieses Merkmal kann die Handhabe vollkommen verklemmungssicher innerhalb der Ausnehmung bewegt werden, wobei ein Betätigungsschwenkweg für die Handhabe definiert ist.

Vorzugsweise weist die Handhabe ferner einen Betätigungsabschnitt auf, der sich an den Schwenkabschnitt anschließt. Der Betätigungsabschnitt wird bestimmungsgemäß bei der Betätigung der Handhabe von einem Benutzer manuell ergriffen. Vorzugsweise weist der Betätigungsabschnitt in Aufsicht auf die benutzerseitige Außenseite eine eckige, vorzugsweise rechteckige, Kontur auf. Hierdurch passt sie sich besonders gut in das Gehäuse ein, ohne mögliche Angriffspunkte für Fremdeinwirkung, insbesondere dem Ansatz von Einbruchswerkzeugen, zu bieten. Bevorzugt sind Schwenkabschnitt und Betätigungsabschnitt einstückig ausgebildet. Es ist dabei insbesondere vorgesehen, dass die gesamte Handhabe als einstückiges Gussteil, vorzugsweise Spritzgussteil, ausgebildet ist. Sie weist vorzugsweise eine obere Wand und zwei sich beidseits daran anschließende Seitenwände. Die Seitenwände erstrecken sich dabei in Längsrichtung der Handhabe parallel zueinander. Die Handhabe ist vorzugsweise aus Kunststoff gebildet.

Gemäß einem weiteren bevorzugten Merkmal der Erfindung weist der Schwenkabschnitt ausgehend von seiner konvexen Seitenwand eine sich in Richtung des Bodens der Ausnehmung erstreckende schräge Rampe auf. Die Rampe ermöglicht in Verbindung mit der konvexen Kontur der Seitenwand die Verschwenkung der Handhabe in mehrere Raumrichtungen. Der Betätigungsabschnitt wird bei Betätigung der Handhabe aus der "Geschlossen"-Stellung (Nichtgebrauchsstellung) zunächst an seinem dem Schwenkabschnitt gegenüberliegenden freien Ende nach oben verschwenkt. Dies wird durch die Abschrägung der Rampe ermöglicht. Dadurch lösen sich die Nuten und Vorsprünge der Handhabe von denen des Gehäuses. Dabei wird das freie Ende aus der Ausnehmung herausbewegt. Die Handhabe befindet sich nun in der Gebrauchsstellung und ist zur Öffnung des Schlosses seitlich über die Kante der Ausnehmung und rechtwinklig zur ersten Schwenkrichtung verschwenkbar. Die zweite Schwenkbewegung wird durch einen Formschluss zwischen Seitenwand des Betätigungsabschnitts und abgerundetem Teil der Seitenwand des Gehäuses beendet. Diese Position entspricht dem Zustand "Offen", in welchem das Schloss geöffnet ist.

Gemäß einem bevorzugten Merkmal der Erfindung ist wenigstens eine der Seitenwände schwenkabschnittseitig in Längsrichtung der Seitenwand abgeschrägt ausgebildet. Vorzugsweise beträgt der Winkel zwischen dem ebenen Teil der Seitenwand und dem (ersten) abgeschrägten Teil der Seitenwand 20° bis 60°, vorzugsweise 25° bis 45°, besonders bevorzugt 35° bis 40°. Hierdurch kann die Handhabe kollisionsfrei aus der Ausnehmung aus der Nichtgebrauchsstellung in die Gebrauchsstellung überführt und betätigt werden.

Es ist gemäß einem weiteren bevorzugten Merkmal der Erfindung ferner vorgesehen, dass wenigstens eine der Seitenwände einen zweiten abgeschrägten Teil aufweist. Der zweite abgeschrägte Teil ist zwischen erstem abgeschrägten Teil und Schwenkabschnitt angeordnet. Vorzugsweise ist der zweite abgeschrägte Teil dabei in Richtung der Außenseite der Seitenwand abgeschrägt. Der Winkel zwischen dem zweiten Abgeschrägten Teil und der Außenseite der Seitenwand beträgt dabei vorzugsweise 20° bis 60°, vorzugsweise 30° bis 55°, besonders bevorzugt 40° bis 50°. In Kombination mit dem ersten abgeschrägten Teil kann ein besonders nah am Gehäuse entlang geführter Schwenkweg der Handhabe realisiert werden, wobei der Verklemmschutz weiter verbessert wird. Darüber hinaus kann die Handhabe hierdurch vergleichsweise schmal und materialsparend ausgeführt werden. Insbesondere die geringe Außenabmessung ist ebenfalls für den Kratzschutz von Vorteil.

Gemäß einem bevorzugten Merkmal der Erfindung ist vorgesehen, dass das Gehäuse im Bereich der Ausnehmung ein Befestigungsmittel aufweist, mit welcher die Handhabe in der Nichtgebrauchsstellung festlegbar ist. Dies kann insbesondere durch ein Befestigungsmittel realisiert sein, welches mit dem Betätigungsabschnitt der Handhabe kraftschlüssig zusammenwirkt. Bevorzugt ist dabei insbesondere eine Ausgestaltung des Befestigungsmittels mit federelastischen Eigenschaften. Alternativ kann ein Rastmittel vorgesehen sein, welches die Handhabe überwiegend formschlüssig festlegt.

Gemäß einem bevorzugten Merkmal der Erfindung ist vorgesehen, dass der Betätigungsabschnitt eine zentrale Verstärkungsrippe aufweist, welche zwischen den Seitenwänden angeordnet ist und sich in Längsrichtung der Handhabe erstreckt. Die Rippe dient der mechanischen Verstärkung der Handhabe. Im Querschnitt weist der Betätigungsabschnitt damit ein E-förmiges Profil auf. Dieses hat sich als besonders leicht und stabil gegenüber unsachgemäßer Krafteinwirkung erwiesen.

Gemäß einem bevorzugten Merkmal der Erfindung ist vorgesehen, dass das Türschloss eine in eine Tür des Tresors eingebaute Schließeinrichtung und eine Welle aufweist, welche die Steuerungseinheit im Bereich des Schwenkabschnitts mit der Schließeinrichtung verbindet. Insgesamt wird durch die Erfindung ein Tresor bereitgestellt, bei dem die Handhabe verklemmsicher betätigbar und gegenüber Verkratzung weitestgehend geschützt ist.

Die Erfindung wird nachfolgend anhand eines für den Fachmann nicht beschränkend zu verstehenden Ausführungsbeispiels verdeutlicht. Dabei zeigen:
- Fig.1: eine Steuerungseinheit eines Tresors gemäß der Erfindung in perspektivischer Darstellung von vorne in Nichtgebrauchsstellung;
- Fig.2: die Steuerungseinheit gemäß der Erfindung in perspektivischer Darstellung von der Seite in Nichtgebrauchsstellung;
- Fig.3: die Steuerungseinheit gemäß der Erfindung in perspektivischer Darstellung von vorne in Gebrauchsstellung;
- Fig.4: die Steuerungseinheit gemäß der Erfindung in perspektivischer Darstellung von der Seite in Gebrauchsstellung;
- Fig.5: eine Handhabe gemäß der Erfindung in perspektivischer Darstellung von unten;
- Fig.6: die Steuerungseinheit gemäß der Erfindung in perspektivischer Darstellung von vorne ohne Handhabe;
- Fig.7: die Steuerungseinheit gemäß der Erfindung in perspektivischer Darstellung von hinten in Nichtgebrauchsstellung.

Figur 1 zeigt die erfindungsgemäße Steuerungseinheit 1 in Ansicht von vorne. Zu erkennen ist das Gehäuse 2, welches frontseitig ein Bedienfeld 3 zur Eingabe einer zahlen- und/oder buchstabenbasierten Kennung aufweist.

Ferner verfügt das Gehäuse 2 über einen Funkempfänger 4, insbesondere zum Empfang eines WLAN-, Bluetooth- oder NFC-Signals, angeordnet ist. Es ist vorgesehen, dass die elektronische Kennung zusätzlich oder alternativ zur Eingabe über das Bedienfeld 3 über einen externen Sender, insbesondere ein Smartphone oder ein Tablet, übermittelt und weiterverarbeitet wird.

Darüber hinaus verfügt die Steuerungseinheit 1 frontseitig des Gehäuses 2 über einen Sensor 5 zur Erfassung biometrischer Daten. Diese biometrischen Daten können ebenfalls als Kennung im Sinne der Erfindung verarbeitet werden. Biometrische Daten sind dabei vorzugsweise fingerabdruck-, gesichts- und/oder netzhautbezogene Daten eines Benutzers.

Die über das Bedienfeld 3, die Funkverbindung und/oder über den Sensor erhaltenen Kennungen können in Kombination miteinander abgeglichen und mit einem vorgebbaren Sollwert verglichen werden. Nur wenn alle drei Werte mit dem Sollwert übereinstimmen liegt ein gültiger Zustand vor, der die Aktivierung eines Stellglieds 6 erlaubt. Hierdurch wird die Sicherheit des Schlosses insgesamt verbessert.

Die Steuerungseinheit 1 weist frontseitig des Gehäuses 2 ein Display 7 auf. Hierüber können dem Benutzer bestimmte Zustände der Steuerung angezeigt und Anweisungen gegeben werden. vorzugsweise handelt es sich hierbei um ein LCD-Display oder ein OLED-Display.

Das Display 7 und der Sensor 5 sind in einem Flächenbereich angeordnet, der unter einem Winkel zu einer Rückseite des Gehäuses 2 derart angeordnet ist, dass die Darstellungen auf dem Display 7 bzw. die Nutzung des Sensors 5 ergonomisch optimiert ist. Hierdurch wird eine gute Ablesbarkeit des Displays 7 bereitgestellt und die Nutzung des Sensors 5 ist mit einer für den Benutzer angenehmen Bewegung beispielsweise seiner Hand mit ausgestrecktem und zur Legitimation erforderlichen Finger verbunden. Durch die Anordnung dieser Baugruppen in diesem Flächenbereich ist die Handhabung dieser Baugruppen auch selbsterklärend, so dass auch Benutzer mit geringen Kenntnissen über derartige Steuerungseinheiten schnell mit einer Handhabung vertraut sind.

Bezüglich des Stellglieds 6 ist die Handhabe 8 in Form eines Griffs zu erkennen. Der Griff ist vollständig in eine in Figur 2 besser zu erkennende Ausnehmung 19 des Gehäuses 2 eingelassen. Es befindet sich in Figur 2 in der Nichtgebrauchsstellung.

Wie aus Figur 2 ersichtlich ist, schließt die Außenseite 9 der Handhabe 8 unter Belassung eines Spalts 10 oberflächenbündig mit der Außenseite 11 des Gehäuses 2 ab. Zu erkennen sind ferner die beiden Seitenwände 12, 13 des Betätigungsabschnitts 14 der Handhabe 8.

Darüber hinaus weist das Gehäuse 2 im Bodenbereich der Ausnehmung 19 ein Befestigungsmittel 15 auf. Das Befestigungsmittel 15 wirkt vorliegend mit der Innenseite der Außenwand 13 formschlüssig zusammen. Es weist einen P-förmigen Querschnitt auf. Insbesondere weist es einen rechteckigen Steg und einen dazu im rechten Winkel angeordneten Steg mit einer abgerundeten Kante auf. Die abgerundete Kante steht dabei in Nichtgebrauchsstellung in Kontakt mit der Innenseite der Seitenwand 13.

Gezeigt ist darüber hinaus eine Verstärkungsrippe 16, welche sich in Längsrichtung der Handhabe 8 zwischen den Seitenwänden 12, 13 erstreckt. Die Verstärkungsrippe 16 dient der mechanischen Stabilisierung der Handhabe 8. Insgesamt weist der Betätigungsabschnitt 14 damit im ein Querschnitt E-förmiges Profil auf.

Gezeigt ist außerdem eine Antriebswelle 17, welche mit einem Schwenkabschnitt 18 der Handhabe 8 zusammenwirkt und mit diesem über einen radial zur Antriebswelle 17 verlaufenden Stift 38 verbinden ist. Der Stift 38 durchgreift eine Radialbohrung in einem über die Ausnehmung 19 hervorstehenden Ende der Antriebswelle 17 derart, dass der Stift mit zwei Enden über die Außenfläche der Antriebswelle 17 hervorsteht. Im montierten Zustand greift der Stift dann seitens der Handhabe 8 in zwei koaxial ausgerichtet und beabstandet angeordnete Aufnahmen 39 im Bereich einer zentralen Öffnung 35 (Figur 5).

Figuren 3 und 4 zeigen die Steuerungseinheit 1 mit einer sich in Gebrauchsstellung befindlichen Handhabe 8. In Figur 6 wurde der Übersicht halber die Handhabe 8 entfernt.

Mit Bezug auf die Figuren 3, 4 und 6 steht die Seitenwand 13 der Handhabe 8 vorliegend mit Bezug auf ihre Schwenkrichtung im Formschluss mit dem konkaven Seitenwandabschnitt 20 des Gehäuses 2. In dieser Endposition befindet sich das Stellglied 6 im Zustand "Offen".

Das Gehäuse 2 weist im Bereich der Ausnehmung 19 eine Öffnung 23 auf. Im Nichtgebrauchszustand verdeckt das freie Ende 24 des Betätigungsabschnitts 14 die Öffnung 23. Bestimmungsgemäß ermöglicht die Öffnung 23 dem Benutzer eine leichte Ergreifung des freien Endes 24, wodurch die Handhabung erleichtert wird. Zu diesem Zweck ist die Öffnung 23 im Querschnitt nutförmig ausgebildet und einseitig offen. Ferner weist das Gehäuse 2 an der der Öffnung 23 gegenüberliegend angeordneten Schmalseite einen Hintergriff 37 auf, der als Fingeransatz dient und die erleichterte Bewegung einer Tresortür ermöglicht, die mit einer Steuerungseinheit 1 ausgestattet ist.

Das Gehäuse 2 weist ferner im mit dem Schwenkabschnitt 18 korrespondierenden Bereich der Ausnehmung 19 Nuten 25 und Vorsprünge 26 auf. Diese wirken in Nichtgebrauchsstellung mit in Figur 5 gezeigten korrespondierenden Nuten 27 und Vorsprüngen 28 des Schwenkabschnitts 18 zusammen.

Zu erkennen ist ferner eine Batteriefachklappe 29, die eine in Figur 7 gezeigte Batterieaufnahme 30 verschließt.

Figur 5 zeigt die Handhabe 8 in perspektivischer Ansicht von unten. Die Handhabe 8 ist aus dem Betätigungsabschnitt 14 und dem Schwenkabschnitt 18 gebildet.

Der Betätigungsabschnitt 14 umfasst die bereits erwähnten Seitenwände 12, 13 sowie die Verstärkungsrippe 16. Die Seitenwände 12, 13 weisen jeweils zwei abgeschrägte Bereiche 31, 32 auf. Die abgeschrägten Bereiche 31 sind in Längsrichtung der Seitenwände 12, 13 mit einem Winkel von 37° abgeschrägt. Die abgeschrägten Bereiche 32 sind quer zur Längsrichtung der Seitenwände 12, 13 mit einem Winkel von jeweils 45° abgeschrägt. Hierdurch lässt sich ein besonders enger Schwenkweg der Handhabe 8 erreichen.

Der Befestigungsabschnitt 18 weist einen konvex ausgebildeten Außenseitenabschnitt 33 auf. Ausgehend von diesem Außenseitenabschnitt 33 erstreckt sich eine in zwei Flächen abschnitte unterteilte schräge Rampe 34 mit Bezug auf die Bildebene nach oben, wobei die beiden Flächenabschnitte in Figur 5 durch eine strichpunktierte Linie voneinander getrennt dargestellt sind. Die Flächenabschnitte bilden Ebenen, die antiparallel ausgerichtet sind, wobei ein Flächenabschnitt im Bereich der Vorsprünge 28 ausgebildet ist. Die Handhabe 8 kann an ihrem freien Ende 24 aus der Ausnehmung 19 herausgeschwenkt werden.

Ferner weist der Schwenkabschnitt eine zentrale Öffnung 35 zur Aufnahme der Antriebswelle 17 auf.

Figur 7 zeigt nun die Steuerungseinheit 1 von hinten. Zu erkennen sind die elektronischen Bauteile, nämlich Resetschalter 21, Platine 22, Funkempfänger 4, Bedienfeld 3, Sensor 5 und Display 7.

Ferner sind Handhabe 8 in Form des freien Endes 24 durch die Öffnung 23 zu erkennen. Gezeigt sind außerdem die Batteriefachklappe 29 und die Batterieaufnahme 30, in welcher 4 Batterien des Typs AA angeordnet sind.

Insgesamt werden durch die Erfindung eine Steuerungseinheit und ein elektronisches Schloss bereitgestellt, bei dem die Handhabe verklemmsicher betätigbar und gegenüber Verkratzung weitestgehend geschützt ist.

Das Bedienfeld 3 weist eine Folie 40 auf, die auf dem Gehäuse 2 angeordnet ist. Die Folie 38 weißt die Tasten des Bedienfelds 3 auf. Hierbei handelt es sich um Touchelemente, die für Berührungen sensitiv sind, so dass die Tasten keine mechanisch bewegbaren Bestandteile aufweisen. Hierdurch wird zum Beispiel auch vermieden, dass über eine Tastenbewegung ein Auslesen eines Schließgeheimnisses erfolgt. Die Folie 40 ist darüber hinaus im Bereich ihrer Oberfläche derart ausgebildet, dass Fingerabdrücke problemlos entfernt werden können. Hierzu kann die Oberfläche der Folie 40 lipophob ausgebildet sein.

### Bezugszeichen

- 1: Steuerungseinheit
- 2: Gehäuse
- 3: Bedienfeld
- 4: Funkempfänger
- 5: Sensor
- 6: Stellglied
- 7: Display
- 8: Handhabe
- 9: Außenseite
- 10: Spalt
- 11: Außenseite
- 12: Seitenwand
- 13: Seitenwand
- 14: Betätigungsabschnitt
- 15: Befestigungsmittel
- 16: Verstärkungsrippe
- 17: Antriebswelle
- 18: Schwenkabschnitt
- 19: Ausnehmung
- 20: Seitenwandabschnitt
- 22: Platine
- 23: Öffnung
- 24: Freies Ende
- 25: Nuten
- 26: Vorsprünge
- 27: Nuten
- 28: Vorsprünge
- 29: Batteriefachklappe
- 30: Batterieaufnahme
- 31: Abgeschrägter Bereich
- 32: Abgeschrägter Bereich
- 33: Außenseitenabschnitt
- 34: Schräge Rampe
- 35: Zentrale Öffnung
- 36: Batterien
- 37: Hintergriff
- 38: Stift
- 39: Aufnahme
- 40: Folie

## Patentansprüche

1. Tresor mit einem elektronischen Türschloss aufweisend eine Steuerungseinheit (1) welche zur elektronischen Datenverarbeitung einer benutzerseitig eingebbaren Kennung ausgebildet ist, aufweisend ein Gehäuse (2) mit wenigstens einer Gehäusewand und ein manuell betätigbares Stellglied zur Steuerung einer mit einer Schließeinrichtung des Schlosses verbundenen Welle, wobei das Stellglied in Abhängigkeit der Gültigkeit der eingegebenen Kennung aktivierbar ausgebildet ist, **dadurch gekennzeichnet, dass** das Stellglied eine Handhabe (8) aufweist, die in Nichtgebrauchsstellung vollständig in eine Ausnehmung (19) der Gehäusewand eingelassen ist, wobei die Handhabe (8) um zwei Drehachsen relativ zum Gehäuse (2) verschwenkbar angeordnet ist.

2. Tresor nach Anspruch 1, **dadurch gekennzeichnet, dass** die beiden Drehachsen rechtwinklig zueinander ausgerichtet sind.

3. Tresor nach Anspruch 2, **dadurch gekennzeichnet, dass** die Handhabe (8) aus der Nichtgebrauchsstellung in eine Gebrauchsstellung überführbar ist, zu welchem Zweck die Handhabe (8) wenigstens teilweise aus der Ausnehmung (19) heraus verschwenkbar ist.

4. Tresor nach Anspruch 3, **dadurch gekennzeichnet, dass** die Handhabe (8) einendseitig einen Schwenkabschnitt aufweist, welcher eine zentrale Bohrung zur Aufnahme der Welle aufweist.

5. Tresor nach einem der Ansprüche 1 bis 4, **dadurch gekennzeichnet, dass** das Gehäuse (2) im Bereich der Ausnehmung (19) ein Befestigungsmittel aufweist, mit welcher die Handhabe (8) in der Nichtgebrauchsstellung festlegbar ist.

6. Tresor nach einem der Ansprüche 4 oder 5, **dadurch gekennzeichnet, dass** der Schwenkabschnitt gehäuseseitig eine Nut und/oder einen Vorsprung aufweist.

7. Tresor nach Anspruch 6, **dadurch gekennzeichnet, dass** das Gehäuse (2) schwenkabschnittseitig eine Nut und/oder einen Vorsprung aufweist, welche in Nichtgebrauchsstellung in den korrespondierenden Vorsprung und/oder die Nut eingreift.

8. Tresor nach einem der Ansprüche 1 bis 7, **dadurch gekennzeichnet, dass** die Handhabe (8) eine zentrale Verstärkungsrippe (16) aufweist, welche sich in Längsrichtung der Handhabe (8) erstreckt.

9. Tresor nach einem der Ansprüche 4 bis 8, **dadurch gekennzeichnet, dass** die Ausnehmung (19) durch vom Gehäuse (2) bereitgestellte Seitenwände (12, 13) und einen im Wesentlichen quer dazu verlaufenden Boden begrenzt ist, wobei wenigstens eine Seitenwand (12, 13) wenigstens abschnittsweise mit konkaver Kontur ausgebildet ist.

10. Tresor nach Anspruch 9, **dadurch gekennzeichnet, dass** der Schwenkabschnitt der Handhabe (8) korrespondierend zu der konkaven Kontur der Seitenwand (12, 13) wenigstens abschnittsweise mit konvexer Kontur ausgebildet ist.

11. Tresor nach einem der Ansprüche 1 bis 10, **dadurch gekennzeichnet, dass** das Gehäuse (2) einen Hintergriff (37) aufweist, der als Fingeransatz dient und die erleichterte Bewegung einer Tür ermöglicht.

12. Tresor nach einem der Ansprüche 1 bis 11, **dadurch gekennzeichnet, dass** das Türschloss eine in eine Tür des Tresors eingebaute Schließeinrichtung (1) und eine Welle aufweist, welche die Steuerungseinheit (1) im Bereich des Schwenkabschnitts mit der Schließeinrichtung bewegungstechnisch verbindet.

## Claims

1. Safe with an electronic door lock, comprising a control unit (1) which is designed for the electronic data processing of an identifier that can be entered by the user, comprising a housing (2) with at least one housing wall and a manually operable actuator for controlling a shaft connected to a locking device of the lock, wherein the actuator is designed to be activated depending on the validity of the entered identifier,
**characterized in that** the actuator has a handle (8) which in the non-use position is completely embedded in a recess (19) of the housing wall, wherein the handle (8) is arranged so that it can pivot about two axes of rotation relative to the housing (2).

2. Safe according to claim 1, **characterized in that** the two axes of rotation are aligned at right angles to each other.

3. Safe according to claim 2, **characterized in that** the handle (8) can be moved from the non-use position to a use position, for which purpose the handle (8) can be pivoted at least partially out of the recess (19).

4. Safe according to claim 3, **characterized in that** the handle (8) has a pivot section at one end side, which has a central bore for receiving the shaft.

5. Safe according to any one of claims 1 to 4, **characterized in that** the housing (2) has a fastening means in the region of the recess (19) with which the handle (8) can be fixed in the non-use position.

6. Safe according to any one of claims 4 or 5, **characterized in that** the pivot section has a groove and/or a projection on the housing side.

7. Safe according to claim 6, **characterized in that** the housing (2) has a groove and/or a projection on the pivot section side, which engages in the corresponding projection and/or groove in the non-use position.

8. Safe according to any one of claims 1 to 7, **characterized in that** the handle (8) has a central reinforcing rib (16) which extends in the longitudinal direction of the handle (8).

9. Safe according to any one of claims 4 to 8, **characterized in that** the recess (19) is bounded by side walls (12, 13) provided by the housing (2) and a base extending substantially transversely thereto, at least one side wall (12, 13) being formed with a concave contour at least in sections.

10. Safe according to claim 9, **characterized in that** the pivot section of the handle (8) is formed with a convex contour at least in sections corresponding to the concave contour of the side wall (12, 13).

11. Safe according to any one of claims 1 to 10, **characterized in that** the housing (2) has an undercut feature (37) which serves as a finger attachment and facilitates the movement of a door.

12. Safe according to any one of claims 1 to 11, **characterized in that** the door lock has a locking device (1) built into a door of the safe and a shaft which connects the control unit (1) to the locking device in terms of movement in the region of the pivot section.

## Revendications

1. Coffre-fort avec serrure électronique, comprenant une unité de commande (1) qui est conçue pour le traitement électronique des données d'un identifiant pouvant être saisi par l'utilisateur, comprenant un boîtier (2) avec au moins une paroi de boîtier et un actionneur actionnable manuellement pour commander un arbre relié à un dispositif de verrouillage de la serrure, l'actionneur étant conçu pour être activé en fonction de la validité de l'identifiant saisi, **caractérisé en ce que** l'actionneur comporte une poignée (8) qui, en position de non-utilisation, est complètement encastrée dans un évidement (19) de la paroi du boîtier, la poignée (8) étant agencée de manière à pouvoir pivoter autour de deux axes de rotation par rapport au boîtier (2).

2. Coffre-fort selon la revendication 1, **caractérisé en ce que** les deux axes de rotation sont alignés à angle droit l'un par rapport à l'autre.

3. Coffre-fort selon la revendication 2, **caractérisé en ce que** la poignée (8) peut être déplacée de la position de non-utilisation à une position d'utilisation, à cette fin, la poignée (8) pouvant être pivotée au moins partiellement hors de l'évidement (19).

4. Coffre-fort selon la revendication 3, **caractérisé en ce que** la poignée (8) comporte une section pivotante à une extrémité, qui présente un alésage central destiné à recevoir l'arbre.

5. Coffre-fort selon l'une quelconque des revendications 1 à 4, **caractérisé en ce que** le boîtier (2) comporte un moyen de fixation dans la région de l'évidement (19), avec lequel la poignée (8) peut être fixée dans la position de non-utilisation.

6. Coffre-fort selon l'une quelconque des revendications 4 ou 5, **caractérisé en ce que** la section pivotante comporte une rainure et/ou une saillie du côté du boîtier.

7. Coffre-fort selon la revendication 6, **caractérisé en ce que** le boîtier (2) comporte une rainure et/ou une saillie du côté de la section pivotante, qui s'engage dans la saillie et/ou la rainure correspondante dans la position de non-utilisation.

8. Coffre-fort selon l'une quelconque des revendications 1 à 7, **caractérisé en ce que** la poignée (8) comporte une nervure de renfort centrale (16) qui s'étend dans la direction longitudinale de la poignée (8).

9. Coffre-fort selon l'une quelconque des revendications 4 à 8, **caractérisé en ce que** le renfoncement (19) est délimité par des parois latérales (12, 13) formées par le boîtier (2) et une base s'étendant sensiblement transversalement à celles-ci, au moins une paroi latérale (12, 13) étant formée avec un contour concave au moins par sections.

10. Coffre-fort selon la revendication 9, **caractérisé en ce que** la partie pivotante de la poignée (8) est formée avec un contour convexe au moins dans des sections correspondant au contour concave de la paroi latérale (12, 13).

11. Coffre-fort selon l'une quelconque des revendications 1 à 10, **caractérisé en ce que** le boîtier (2) comporte une partie en retrait (37) qui sert de prise pour les doigts et facilite le mouvement d'une porte.

12. Coffre-fort selon l'une quelconque des revendications 1 à 11, **caractérisé en ce que** la serrure de porte comporte un dispositif de verrouillage (1) intégré dans une porte du coffre-fort et un arbre qui relie l'unité de commande (1) au dispositif de verrouillage en termes de mouvement dans la région de la section pivotante.
